# EUROPÄISCHE PATENTSCHRIFT

(11) **EP 1 502 010 B1**
(45) Veröffentlichungstag und Bekanntmachung des Hinweises auf die Patenterteilung: **14.02.2007**
(21) Anmeldenummer: 03730179.3
(22) Anmeldetag: 10.04.2003
(51) Int. Cl.: F01D 17/10

(54) **DAMPFTURBINE**
STEAM TURBINE
TURBINE A VAPEUR

(30) Priorität: 03.05.2002 DE 10219948
(43) Veröffentlichungstag der Anmeldung: 02.02.2005
(73) Patentinhaber: Alstom Technology Ltd, 5400 Baden (CH)
(72) Erfinder: SUTER, Franz, CH-5412 Gebenstorf (CH)
(86) Internationale Anmeldenummer: PCT/EP2003/050099
(87) Internationale Veröffentlichungsnummer: WO 2003/093653

(56) Entgegenhaltungen:
- EP-A- 0 075 212
- EP-A- 0 361 835
- DE-B- 1 035 159
- FR-A- 2 206 438
- US-A- 2 165 175
- US-A- 3 007 489
- US-A- 5 018 356
- PATENT ABSTRACTS OF JAPAN vol. 010, no. 320 (M-530), 30. Oktober 1986 (1986-10-30) & JP 61 126304 A (HITACHI LTD), 13. Juni 1986 (1986-06-13)

## Beschreibung

### Technisches Gebiet

Die Erfindung betrifft eine Dampfturbine und insbesondere eine Ventilanordnung für die Frischdampfzufuhr in die Dampfturbine.

### Stand der Technik

Es sind Dampfturbinen bekannt, bei denen die Frischdampzufuhr durch Düsenregelung mittels einer Regelstufe, auch erste Turbinenstufe genannt, geregelt wird. Eine solche Regelstufe weist beispielsweise verschieden grosse Beaufschlagungs-Sektoren auf, denen der Frischdampf jeweils über einen Frischdampfeinlass mit mehreren Regelventilen zugeführt wird. Als Sicherheitsmassnahme ist den Regelventilen ein Schnellschlussventil vorgeschaltet. Eine solche Anordnung ist beispielsweise in der Verkaufsdokumentation der ABB Power Generation, Description No. HTGD N12 018 offenbart.
Diese Dampfturbinen werden typischerweise bei einem Frischdampfdruck betrieben, der durch die Betriebsparameter des Dampferzeugers für alle Betriebslasten der Dampfturbinen fest eingestellt ist. Durch verschiedene Einstellungen der drei oder vier Regelventile kann die Dampfturbine bei einer Mehrzahl von Teillastpunkten betrieben werden sowie auch innerhalb diesen Teillastpunkten zugehörigen Lastbereichen. Hierfür werden die sequentiell betätigbaren Regelventile entweder geschlossen oder vollständig oder geregelt geöffnet.

Weitere bekannte Dampfturbinen werden ohne Regelstufe betrieben. Diese weisen typischerweise einen oder zwei Frischdampfeinlässe auf mit jeweils einem Schnellschlussventil und einem nachgeschalteten Regelventil. Solche Dampfturbinen sind beispielsweise in der Verkaufsdokumentation der ABB Power Generation, Description No. HTGD 666 159 und eine darin angeordnete Ventilanordnung für die Regelung der Frischdampfzufuhr in gleicher Verkaufsdokumentation, Description No. GMDT N06 014 offenbart. Der Frischdampfdruck kann bei diesen Dampfturbinen variabel sein, wie zum Beispiel bei Dampfturbinenanlagen für Gleitdruckbetrieb oder bei Dampfturbinenanlagen, deren Kreislauf mit einer Gasturbinenanlage kombiniert ist.
Bei neueren Dampfturbinenanlagen kann der Frischdampfdruck jedoch auch auf einem einzigen Druckniveau für alle Betriebslasten festgesetzt werden.

Die Ventile in den erwähnten Dampfturbinenanlagen sind vorzugsweise so gestaltet, dass Ventilschwingungen aufgrund einer erhöhten Belastung in Grenzen gehalten werden und eine möglichst lange schadenfreie Betriebsdauer des Ventils gewährt ist.

Bei den Dampfturbinen ohne Regelstufe und insbesondere bei jenen, die bei fest eingestelltem Frischdampfdruck betrieben werden, müssen die Ventile in stets angedrosseltem Betrieb sein, um einen sicheren Teillastbetrieb der Dampfturbine zu ermöglichen. Dadurch sind die Ventile im Vergleich zu den Dampfturbinen mit Regelstufe einer erhöhten Belastung ausgesetzt. Bei Dampfturbinen ohne Regelstufe wird der Druck ausschliesslich über die Ventile abgebaut, während bei Dampfturbinen mit Regelstufe der Druck über das Ventil und die vorgeschaltete Düsen abgebaut wird. Die Schnellschlussventile gewährleisten eine Sicherheit für die Frischdampfzufuhr, können jedoch keine Drosselfunktion übemehmen. Wird eine Dampfturbine bei Festdruck betrieben, können erhöhte Belastungen und kritische Druckverhältnisse in den Regelventilen entstehen, die entsprechend erhöhte Ventilschwingungen und ein vergrössertes Schadenrisiko verursachen. Dies ist insbesondere bei Dampfturbinen ohne Regelstufe und Drosselbetrieb im Teillastbetrieb der Fall.

JP 61126302 offenbart zwei in Serie geschaltete Drosselklappen (englisch: butterfly valves) mit einem dazwischen angeordneten Dampfsieb. Ein Gehäuse für das Dampfsieb ist mit separaten Gehäusen für die zwei Klappen zusammengefügt. Die offenbarten Klappen eignen sich typischerweise für die Regelung von Dampfströmen im niederen Druckbereich, also nicht für die Frischdampfzufuhr.

FR 2206438 offenbart ein Verfahren zur Steuerung des Betriebs einer Dampfturbine mittels einer Reihe von Dampfeinlassventilen, unter anderem Drosseleinlassventilen (TV1-TV4) sowie Reglerventilen (GV1-GV8).

EP 0 361 835 offenbart ein System zur Überwachung des Betriebszustands eines mit einem Reglerventil in Serie geschalteten Drosselventils.

### Darstellung der Erfindung

Angesichts dieser Nachteile der bekannten Ventilanordnungen für die Frischdampfzufuhr, ist es die Aufgabe der vorliegenden Erfindung, eine Ventilanordnung für die Regelung der Frischdampfzufuhr in eine Dampfturbine zu schaffen, die ein reduziertes Schadenrisiko aufweisen, insbesondere auch beim Abbau von grösseren Drücken.

Diese Aufgabe ist durch eine Ventilanordnung gemäss Anspruch 1 gelöst.

Eine Dampfturbine weist eine Ventilanordnung zur Regelung der Frischdampfzufuhr auf, die aus zwei Stell- oder Regelventilen besteht, die in Serie geschaltet sind. Erfindungsgemäss sind die zwei Regelventile jeweils als entlastete Einsitzventile mit Vorhub oder entlastete Einsitzventile ohne Vorhub vom Typ eines Rohrventils ausgestaltet. Zusätzlich sind die zwei Regelventile (6, 7) in einem einzigen Gehäuse angeordnet.

Diese Ausgestaltung eignet sich insbesondere für die Regelung der Frischdampfzufuhr, also von Dampf in höheren Druckbereichen, und birgt zudem ein vermindertes Schadenrisiko beim Abbau der hohen Drücke.

Die erfindungsgemässe Ventilanordnung ermöglicht bei Teillastbetrieb einen stufenweisen Abbau des Druckverlusts über die zwei einzelnen Regelventile, das heisst die umgesetzte Energie beim Drosselbetrieb wird auf die zwei oder mehr Regelventile verteilt. Die Belastung eines einzelnen Regelventils ist dadurch im Vergleich zu einer Ventilanordnung mit Schnellschlussventil und nur einem Regelventil stark reduziert. Das Risiko von Ventilschwingungen und darausfolgenden möglichen Ventilschäden ist dadurch reduziert. Die Sicherheitsfunktion eines Schnellschlussventils kann bei der erfindungsgemässen Anordnung durch das erste Regelventil übernommen werden, sodass die durch diese Ventilanordnung gewährte Sicherheit im Vergleich zum Stand der Technik nicht vermindert ist.

Die Ventilanordnung gemäss der Erfindung kann bei Dampfturbinen sowohl mit als auch ohne Regelstufe angewendet werden. Bei Dampfturbinen ohne Regelstufe reduziert sie insbesondere die dort relativ hohen Belastungen der Regelventile. Weiter ist sie für Dampfturbinen im Festdruckbetrieb sowie im Betrieb mit variablem Frischdampfdruck geeignet. Wiederum ist die erfindungsgemässe Ventilanordnung bei Dampfturbinen ohne Regelstufe und insbesondere bei jenen im Festdruckbetrieb die Reduzierung von belastungsbedingten Ventilschwingungen besonders wirksam.

Die Ventilanordnung ergibt den Vorteil, dass die Problematik der potentiellen Ventilschwingungen insbesondere bei Dampfturbinen ohne Regelstufe und bei Festdruckbetrieb durch eine einfache Anordnung eines einzigen Ventiltyps und ohne Einbusse der Sicherheit gelöst wird. Weiter ermöglicht sie den Vorteil, indem bekannte Regelventile und Stellantriebe verwendet werden können. Für alle Regel-oder Stellventile werden vorzugsweise derselbe Antrieb eingesetzt.

Es folgen genauere Erläuterungen der Erfindungen anhand der Figuren.

### Kurze Beschreibung der Figuren

Es zeigen
Figur 1 ein Schema einer Dampfturbinenanlage, in der die erfindungsgemässe Ventilanordnung zur Regelung der Frischdampfzufuhr eingesetzt wird,
Figur 2 eine Ventilanordnung gemäss der Erfindung mit zwei in Serie geschalteten Regelventilen vom Typs eines Rohrventils in einer Eckventilanordnung,
Figur 3 eine Ventilanordnung gemäss der Erfindung mit zwei in Serie geschalteten Regelventilen vom Typ eines Vorhubventils in einer Eckventilanordnung.

### Ausführung der Erfindung

Figur 1 zeigt schematisch eine Dampfturbinenanlage mit einem Dampferzeuger 1, der über eine Frischdampfzufuhrleitung 2 mit einer Dampfturbine 3 verbunden ist. Die Dampfturbine 3 ist mit einem Generator G gekoppelt. Der in der Turbine entspannte Dampf wird einem Kondensator 4 zugeführt, wobei dort anfallendes Kondensat dem Wasser-Dampf-Kreislauf der Anlage wieder zugeführt wird.

Die Zufuhrleitung 2 weist eine Ventilanordnung 5 auf zur Regelung des Frischdampfdrucks gemäss einer vorgegebenen Betriebslast. Die Ventilanordnung weist hier in Strömungsrichtung ein erstes Regelventil 6 und ein zweites Regelventil 7 auf, die zueinander in Serie geschaltet sind.

Die Regelventile 6 und 7 weisen je einen Stellantrieb 6a bzw. 7a, die mit einer Steuer- oder Regeleinrichtung 8 verbunden sind. Durch die Regeleinrichtung können die beiden Regelventile in eine vollständige Schliessstellung, eine vollständige Offenstellung oder eine beliebige teilweise Öffnungsstellung gesetzt werden. Insbesondere kann das erste Regelventil 6 kann auch die Funktion eines Schnellschlussventils übernehmen.

Der im Dampferzeuger 1 erzeugte Frischdampf besitzt beim Eintritt in die Ventilanordnung 5 einen Frischdampfdruck P_{D1}, der dort stufenweise über den Zwischendruck P_{Z} auf einen Dampfdruck P_{D2} abgebaut wird, der einer vollen Betriebslast oder einer vorgegebenen Teillast entspricht.

Die Stellantriebe 6a und 7a können beispielsweise als hydraulischer Antrieb mit elektrohydraulischem Wandler ausgebildet sein. Eingehende elektrische Stellsignale werden dann in entsprechende Hydraulikströme umgewandelt, die entsprechende Stellbewegungen an den Drosselorganen oder Sperrorganen der Regelventile 6 und 7 erzeugen.

Figur 2 zeigt eine erste mögliche Ausführungsform der erfindungsgemässen Ventilanordnung, bei der die Regelventile als Rohrventile ausgestaltet sind. Entsprechend der Figur 2 können die beiden Regelventile 6 und 7 in einem gemeinsamen Gehäuse zu einer Baugruppe 20 zusammengefaßt sein, wodurch sich der Installationsaufwand beim Einbau in die Frischdampfzufuhrleitung 2 vereinfacht. Wie aus Figur 2 hervorgeht, können die beiden Regelventile 6 und 7 zweckmässig baugleich mit identischen oder ähnlichen Komponenten ausgestaltet sein. Hierdurch kann einerseits die Teilevielfalt reduziert und andererseits durch höhere Stückzahlen der Einzelteilpreis reduziert werden. Bei den beiden Regelventilen 6 und 7 können die Ventilsitze oder Diffusoren 22 gleich oder unterschiedlich gestaltet sein, wodurch die Strömungsquerschnitte der beiden Ventile entweder gleich oder unterschiedlich sind.

Beide Regelventile 6 und 7 sind hier als Einsitz-Eckventile ohne Vorhub in der Bauart von Rohrventilen ausgestaltet, die quer zum Ventilhub angeströmt werden, während die Abströmrichtung entgegen der Ventilhubrichtung verläuft. Um diese Anströmung und Abströmung mit 90°-Umlenkung in beiden Regelventilen 6 und 7 realisieren zu können, sind die beiden Regelventile 6 und 7 bei der hier dargestellten Baugruppe 20 zueinander um 90° gedreht angeordnet. Dementsprechend enthält jedes Regelventil 6 einen Ventilkörper 21, der in seiner Schliessstellung mit einem Ventilsitz 22 zusammenwirkt. In Figur 2 ist für jeden Ventilkörper 21 bezüglich einer senkrecht auf der Zeichnungsebene stehenden Symmetrieebene 23 die eine Ventilkörperhälfte in der Schliessstellung des Ventilkörpers 21 und die andere Ventilkörperhälfte in der maximal geöffneten Offenstellung des Ventilkörpers 21 dargestellt.

Figur 3 zeigt eine weitere Ausführungsform der erfindungsgemässen Ventilanordnung. Hier ist sie durch entlastete Einsitzventile mit Vorhub in einer Eckventilanordnung ausgestaltet. Ähnlich der Figur 2 sind die beiden Regelventile 6 und 7 um 90° zueinander gedreht. Wiederum enthält jedes Regelventil 6 einen Ventilkörper 24, der in seiner Schliessstellung mit einem Ventilsitz 25 zusammenwirkt. Für jeden Ventilkörper 24 auf der Zeichnungsebene stehenden Symmetrieebene 26 ist die eine Ventilkörperhälfte in der Schliessstellung des Ventilkörpers 24 und die andere Ventilkörperhälfte in der maximal geöffneten Offenstellung des Ventilkörpers 24 dargestellt.

Die erfindungsgemäss Ventilanordnung wird folgendermassen betrieben:

An der Eingangsseite des ersten Regelventils 6 liegt der vom Dampferzeuger eingestellte Frischdampfdruck P_{D1} an. Dieser Druck kann entweder ein fest vorbestimmter Druck oder auch ein durch entsprechende Massnahmen in der Kesselanlage variabel vorbestimmter Druck sein. Die Dampfturbine 3 erhält einen Arbeitsdruck P_{D2}, der mit dem Betriebszustand der Dampfturbine 3 variiert. Mit Hilfe der Ventilanordnung 5 wird nun der eingangsseitig anliegende Frischdampfdruck P_{D1} auf den aktuellen Arbeitsdruck P_{D2} gedrosselt. Erfindungsgemäss erfolgt dies in zwei Stufen, wobei die Erfindung für die erste Stufe zwei verschiedene Verfahren umfasst: Gemäss dem ersten Verfahren drosselt das erste Regelventil 6 den Frischdampfdruck P_{D1} auf einen Zwischendruck P_{Z}, wobei diese Drosselung gesteuert erfolgt. Hierzu wird beispielsweise das Regelventil 6 auf eine Ventilhubstelle eingestellt. Der resultierende Zwischendruck ist dann je nach dem Frischdampfdruck P_{D1} variabel. Zweckmässig ist dieser Zwischendruck P_{Z} stets etwas höher als der maximal von der Dampfturbine 3 benötigte Arbeitsdruck P_{D2}.

Gemäss dem zweiten Verfahren wird der variable Frischdampfdruck P_{D2} mittels dem Regelventil 6 auf einen lastabhängigen-Zwischendruck P_{Z} geregelt. Die Betätigung des ersten Regelventils 6 ist zum Beispiel durch einen Regelkreis realisiert, dessen Führungsgrösse zweckmäßig durch den lastabhängigen Zwischendruck P_{Z} gebildet ist. Hierzu werden Regelabweichungen durch einen Soll-Ist-Vergleich der Werte des Zwischendrucks P_{Z} ermittelt und durch geeignete Regelbefehle kompensiert.

Bei beiden Verfahren drosselt nun das zweite Regelventil 7 vom Zwischendruck P_{Z} auf den Arbeitsdruck P_{D2}, wobei diese Drosselung nur geregelt erfolgt. Ein Regelkreis für die Betätigung des zweiten Regelventils 7 enthält als Führungsgrössen beispielsweise die Leistung der Dampfturbine oder die Drehzahl des Rotors der Maschine. Der Arbeitsdruck P_{D2} stellt sich entsprechend dieser Führungsgrössen ein. Das bedeutet, dass Regelabweichungen, die durch einen Soll-Ist-Vergleich der Werte des Arbeitsdrucks P_{D2} oder der Führungsgrössen, nach denen sich der Arbeitsdruck einstellt, durch geeignete Regelbefehle kompensiert werden.

Somit kommt die Ventilanordnung 5 bei der Erfindung mit zwei einfach aufgebauten Regelkreisen aus. Durch diesen Aufbau wird der Aufwand für die Regelung und/oder Steuerung der Ventilanordnung 5 reduziert. Ferner ergibt sich gleichzeitig eine erhöhte Betriebssicherheit und Zuverlässigkeit, die durch die reduzierte Beanspruchung der Ventile bedingt ist. Darüber hinaus hat die zweistufige Drosselung zur Folge, daß die maximal an den Regelventilen 6 und 7 einzeln anliegenden Druckdifferenzen deutlich kleiner sind als die Druckdifferenz zwischen Frischdampfdruck P_{D1} und Arbeitsdruck P_{D2}, was die reduzierte Beanspruchung der Regelventile 6 und 7 bewirkt. Insbesondere können Vibrationen, Schwingungsanregungen und Geräuschentwicklungen reduziert oder gänzlich vermieden werden.

### Bezugszeichenliste

- 1: Dampferzeuger
- 2: Frischdampfzufuhrleitung
- 3: Dampfturbine
- 4: Kondensator
- 5: Ventilanordnung
- 6: Erstes Regelventil
- 7: Zweites Regelventil
- 6a: Stellantrieb
- 7a: Stellantrieb
- 8: Reglereinrichtung
- G: Generator
- 20: Baugruppe
- 21: Ventilkörper
- 22: Ventilsitz
- 23: Symmetrieebene
- 24: Ventilkörper
- 25: Ventilsitz
- 26: Symmetrieebene

## Patentansprüche

1. Dampfturbine (3) mit Ventilanordnung (5) zur Regelung der Zufuhr von Frischdampf in die Dampfturbine (3), wobei die Ventilanordnung (5) zwei Regelventile (6, 7) in der Strömungsrichtung des Frischdampfes aufweist, die in Serie geschaltet sind
**dadurch gekennzeichnet, dass**
die zwei Regelventile (6, 7) jeweils als entlastete Einsitzventile mit Vorhub oder entlastete Einsitzventile ohne Vorhub vom Typ eines Rohrventils ausgestaltet sind und die zwei Regelventile (6, 7) in einem einzigen Gehäuse angeordnet sind.

2. Dampfturbine nach Anspruch 1
**dadurch gekennzeichnet, dass**
die Dampfturbine (3) mit oder ohne Regelstufe ausgestaltet ist und der Druck (P_{D1}) des Frischdampfs vor der Ventilanordnung (5) bei allen Betriebslasten der Dampfturbine (3) fest oder variabel eingestellt ist.

3. Dampfturbine (3) nach einem der vorangehenden Ansprüche
**dadurch gekennzeichnet, dass**
die zwei Regelventile (6,7) je einen Stellantrieb (6a, 7a) aufweisen, die mit einer Reglereinrichtung (8) zur Steuerung oder Regelung der Stellantriebe (6a, 7a) verbunden sind.

4. Dampfturbine nach einem der vorangehenden Ansprüche 1 bis 3
**dadurch gekennzeichnet, dass**
die Strömungsquerschnitte der zwei Regelventile (6, 7) gleich sind.

5. Dampfturbine nach einem der vorangehenden Ansprüche 1 bis 3
**dadurch gekennzeichnet, dass**
die Strömungsquerschnitte der zwei Regelventile (6, 7) unterschiedlich sind.

## Claims

1. Steam turbine (3) with a valve arrangement (5) for controlling the supply of live steam into the steam turbine (3), the valve arrangement (5) having in the direction of flow of the live steam two control valves (6, 7), which are connected in series, **characterized in that** the two control valves (6, 7) are designed in each case as relieved single-seat valves with a work clearance stroke or relieved single-seat valves without pilot stroke of the type of a pipe valve, and the two control valves (6, 7) are arranged in a single housing.

2. Steam turbine according to Claim 1, **characterized in that** the steam turbine (3) is designed with or without a control stage, and the pressure (P_{D1}) of the live steam upstream of the valve arrangement (5) is set so as to be fixed or variable under all the operating loads of the steam turbine (3).

3. Steam turbine (3) according to one of the preceding claims, **characterized in that** the two control valves (6, 7) have in each case an actuating drive (6a, 7a) connected to a control apparatus (8) for open or closed-loop control of the actuating drives (6a, 7a).

4. Steam turbine according to one of the preceding Claims 1 to 3, **characterized in that** the flow cross-sections of the two control valves (6, 7) are identical.

5. Steam turbine according to one of the preceding Claims 1 to 3, **characterized in that** the flow cross-sections of the two control valves (6, 7) are different.

## Revendications

1. Turbine à vapeur (3) avec un agencement de soupape (5) pour la régulation de l'apport de vapeur vive dans la turbine à vapeur (3), l'agencement de soupape (5) présentant deux soupapes de réglage (6, 7) dans la direction de l'écoulement de la vapeur vive qui sont montées en série,
**caractérisée en ce que**
les deux soupapes de réglage (6, 7) sont configurées chacune sous la forme de soupapes à un siège déchargées avec une pré-levée ou sous la forme de soupapes à un siège déchargées sans pré-levée, du type d'une soupape tubulaire et les deux soupapes de réglage (6, 7) sont disposées dans un seul boîtier.

2. Turbine à vapeur selon la revendication 1,
**caractérisée en ce que**
la turbine à vapeur (3) est configurée avec ou sans étage de réglage et la pression (P_{D1}) de la vapeur vie est ajustée fixement ou de manière variable avant l'agencement de soupape (5) pour toutes les charges de fonctionnement de la turbine à vapeur (3).

3. Turbine à vapeur (3) selon l'une quelconque des revendications précédentes,
**caractérisée en ce que**
les deux soupapes de réglage (6, 7) présentent chacune un mécanism de commande (6a, 7a) qui est connecté à un dispositif de réglage (8) pour la commande ou la réglage des mécanisms de commande (6a, 7a).

4. Turbine à vapeur selon l'une quelconque des revendications précédentes 1 à 3,
**caractérisée en ce que**
les sections transversales d'écoulement des deux soupapes de réglage (6, 7) sont identiques.

5. Turbine à vapeur selon l'une quelconque des revendications précédentes 1 à 3,
**caractérisée en ce que**
les sections transversales d'écoulement des deux soupapes de réglage (6, 7) sont différentes.
